# EUROPÄISCHE PATENTANMELDUNG

(11) **EP 0 475 068 A2**
(43) Veröffentlichungstag der Anmeldung: **18.03.1992**
(21) Anmeldenummer: 91113113.4
(22) Anmeldetag: 05.08.1991
(51) Int. Cl.: A43C 11/14

(54) **Strammerverschluss**

(30) Priorität: 13.09.1990 IT 6196090 U
(71) Anmelder: HTM SPORT S.p.A., I-16035 Rapallo (IT)
(72) Erfinder: Sartor, Mario, I-31040 Volpago sel Montello (IT)
(74) Vertreter: Szász, Tibor, Dipl.-Ing.

(57) **Zusammenfassung**

Die Erfindung betrifft einen Strammerverschluß (1) für Schuhe (3), insbesondere Skischuhe, mit zwei Lagerböcken (2;4), die an einander gegenüberliegenden Schließlappen (3a;3b) befestigt sind, wobei dem ersten Lagerbock (2) ein Spannhebel (6) mit einem Verbindungsstück (8) und dem zweiten Lagerbock 84) ein Aufnahmeteil (13) zugeordnet ist, und wobei der Abstand zwischen Verbindungsstück (8) und Aufnahmeteil (13) veränderbar ist, und diese Bauteile miteinander durch ein Kabel (10) verbunden sind.

Um einen Strammerverschluß dieser Art einfach und kontinuierlich verstellbar zu gestalten, ist erfindungsgemäß vorgesehen, daß der zweite Lagerbock (4) zur Abstützung des als Gewindehülse ausgebildeten Aufnahmeteils (13) eine mit einem Durchlaß (4b) für das Kabel (10) versehene Querwand (4a) besitzt, in welche Gewindehülse (1) ein an einem Ende des Kabels (10) befestigter Gewindepfropfen (12) eingeschraubt ist.

## Beschreibung

Die Erfindung bezieht sich auf einen Strammerverschluß für Schuhe, insbesondere Skischuhe, bestehend aus einem an dem einen Schließlappen des Schuhs befestigten ersten Lagerbock für einen Spannhebel, in dem mindestens ein mit einer Bohrung versehenes, etwa quaderförmiges Verbindungsstück auf einer Achse, die sich im Abstand von der Achse des Spannhebels befindet, schwenkbar gelagert ist, und aus mindestens einem am gegenüberliegenden Schließlappen befestigten zweiten Lagerbock, dem ein Aufnahmeteil zugeordnet ist, wobei das Verbindungsstück und der Aufnahmeteil miteinander durch ein Kabel verbunden sind, und wobei der Abstand zwischen Verbindungsstück und Aufnahmeteil veränderbar ist.

Ein derartiger Strammerverschluß ist bereits bekannt und in der AT-B 379 943 beschrieben. Bei diesem Strammerverschluß trägt das Kabel an einem Ende eine mit mehreren ringförmigen Rillen versehene, einseitig abgeflachte, zylindrische Stange, die durch einen in Querrichtung verlaufenden Bolzen in einer zylindrischen Bohrung des Verbindungsstückes festgehalten wird. Soll dieses Ende der Stange verstellt werden, so wird die Stange um 180° verdreht, danach um die gewünschte Strecke verschoben und im Anschluß daran um 180° zurückgeschwenkt. Am anderen Ende des Kabels ist ein quer verlaufender Bolzen befestigt, der in ein Paar von zwei Rastausnehmungspaaren des gegenüberliegenden Lagerbockes einsetztbar ist.

Diese Ausführung ist etwas umständlich in der Handhabung und hat weiter den Nachteil, daß eine stufenlose Einstellung der wirksamen Kabellänge hier nicht möglich ist.

Ein anderer Strammerverschluß ist in der EP-B1 0230 063 beschrieben. Dieser Verschluß hat zwei Spannhebel. Das Kabel eines jeden Hebels ist mit seinem einen Ende an dem einen Schließlappen angenietet. Das andere Kabelende ist mit einem Gewindepfropfen fest verbunden, der in dem mit einem Innengewinde versehenen Hebel gelagert ist. Das Kabel kann daher bei dieser Ausführungsform in seiner wirksamen Länge stufenlos verstellt werden.

Bei diesem Verschluß ist es möglich, jeden der beiden Hebel für sich zu verschwenken, oder aber mittels eines dritten Hebels eine gemeinsame Verschwenkung aller drei Hebel durchzuführen, eine Bauart, die kompliziert in ihrem Aufbau ist.

Die Erfindung stellt sich die Aufgabe, die Nachteile der bekannten Ausführungen zu beseitigen und einen Strammerverschluß zu schaffen, der einerseits einfach in seiner Konstruktion ist und der sich anderseits stufenlos verstellen läßt.

Ausgehend von einem Strammerverchluß gemäß dem ersten Teil des Anspruches 1 wird diese Aufgabe erfindungsgemäß durch die Merkmale des kennzeichnenden Teiles dieses Anspruches gelöst. Dadurch, daß der zweite Lagerbock eine mit einem Durchlaß für das Kabel versehene Querwand besitzt und daß der Aufnahmeteil als Gewindehülse ausgebildet ist, in welche ein am einen Ende des Kabels befestigter Gewindepfropfen eingeschraubt ist, wird einerseits ein einfacher Aufbau des Strammerverschlusses herbeigeführt und anderseits eine stufenlose Verstellung der wirksamen Länge des Kabels ermöglicht.

Durch die Merkmale des Anspruches 2 wird das Einführen des Kabels in die Querwand erleichtert, und die Führung der Gewindehülse im Lagerbock wird verbessert.

Durch den Gegenstand des Anspruches 3 wird ein Herausfallen des Endes des Kabels aus dem Lagerbock zuverlässig verhindert.

Die Merkmale des Anspruches 4 ermöglichen eine teilweise Abdeckung der Oberseite der Hülse.

Durch die Maßnahme des Anspruches 5 wird das Einführen der Hülse in den Lagerbock am Ende des Schließvorganges erleichtert.

Der Gegenstand des Anspruches 6 ermöglicht eine zuverlässige Führung des Kabels im Lagerbock, wenn der Strammerverchluß geöffnet wird.

Durch die Maßnahme des Anspruches 7 wird der zur Verfügung stehende Verstellbereich der wirksamen Kabellänge verdoppelt.

Durch die Merkmale des Anspruches 8 ist es möglich, die Feineinstellung des Strammerverschlusses mittels mindestens eines Gewindepfropfens mit einer Grobverstellung zu kombinieren.

Der Gegenstand des Anspruches 9 ermöglicht ein bequemes Lösen des Kabelendes vom rahmenförmigen Zwischenglied.

Durch die Merkmale des Anspruches 10 wird die Herstellung des Aufnahmeteiles insoferne verbilligt, als nur der Kern aus Metall bestehen muß, wogegen der Mantel aus Kunststoff gespritzt wird. In diese Richtung zielt auch der Gegenstand des Anspruches 12.

Die Maßnahme des Anspruches 11 erleichtert das Verdrehen des Aufnahmeteiles.

Der Gegenstand des Anspruches 13 erleichtert das Herausheben des Zwischengliedes aus den Rastausnehmungen.

Die Maßnahme des Anspruches 14 gewährleistet eine sichere Halterung des Aufnahmeteiles innerhalb des rahmenartigen Zwischengliedes.

In der Zeichnung sind beispielsweise Ausführungsformen der Erfindung wiedergegeben. Die Figuren 1 bis 3 zeigen eine erste Ausführungsform der Erfindung, wobei Fig.1 einen vertikalen Längsmittelschnitt jedoch ohne zweiten Lagerbock, Fig.2 einen verkleinerten Querschnitt durch einen Skischuh bei geschlossenem und Fig.3 einen ähnlichen Querschnitt bei geöffnetem Verschluß darstellt. In Fig.4 ist eine Variante zum ersten Ausführungsbeispiel dargestellt. Fig.5 gibt einen Querschnitt durch den Skischuh bei einer zweiten Ausführungsform bei geöffnetem Verschluß wieder. Fig.6 zeigt einen vergrößerten Längsmittelschnitt durch diesen Verschluß, wobei die einzelnen Elemente der besseren Übersicht halber in auseinandergezogenem Zustand dargestellt sind. Fig.7 ist ein vergrößerter Querschnitt nach der Linie VII-VII in Fig.6. Fig.8 ist ein verkleinerter Querschnitt durch den Skischuh bei geschlossenem Verschluß. Fig.9 zeigt eine dritte Ausführungsform eines Strammerverschlusses in einem vertikalen Längsmittelschnitt und Fig.10 eine Draufsicht auf den zweiten Lagerbock in Richtung des Pfeiles X in Fig.9. In Fig.11 ist ein Detail im Schnitt nach der Linie XI-XI in Fig.10 und in Fig.12 ein Querschnitt nach der Linie XII-XII in Fig.10 wiedergegeben.

Der in den Figuren 1 bis 3 dargestellte Strammerverschluß ist in seiner Gesamtheit mit 1 bezeichnet. Er besteht aus einem ersten Lagerbock 2, der an einem ersten Schließlappen 3a eines Skischuhs 3 durch nicht dargestellte Nieten befestigt ist, und aus einem zweiten Lagerbock 4, welcher an einem dem ersten Schließlappen 3a gegenüberliegenden zweiten Schließlappen 3b angeordnet ist. Im Lagerbock 2 ist auf einer Achse 5 ein Spannhebel 6 mit seinem gabelförmigen Ende 6a schwenkbar gelagert. In diesem Ende 6a befindet sich im Abstand von der Achse 5 eine weitere Achse 7, mittels der ein angenähert quaderförmiges Verbindungsstück 8 angelenkt ist. Dieses Verbindungsstück 8 besitzt eine in Richtung seiner Längsachse verlaufende Gewindebohrung 8a, die zur Aufnahme eines ersten Gewindepfropfens 9 dient. An diesen ist ein Kabel 10 mit einem Ende angeschweißt. Das Kabel 10 ist von einem nicht dargestellten Kunststoffmantel umhüllt.

Das andere Ende des Kabels 10 ist mit einem zweiten Gewindepfropfen 12 verbunden, der in eine Hülse 13 mit Innengewinde eingeschraubt ist. Die Mantelfläche der Hülse 13 ist teilweise mit einer Rändelung 13a versehen. Die Hülse 13 ist in dem zweiten Lagerbock 4 gelagert. Dieser ist - im Querschnitt gesehen - U-förmig und besitzt an dem dem ersten Lagerbock 2 gegenüberliegenden Ende eine Querwand 4a, welche mit einem Schlitz zum Einführen des Kabels 10 versehen ist.

Will der Skiläufer mit seinem Fuß in den Skischuh 3 einsteigen, so wird zunächst der Spannhebel 6 im Uhrzeigersinn verschwenkt, so daß die Hülse 13 entlang der Fläche 4d der Basis 4c des Lagerbockes 4 aus diesem herausgleitet (s.Fig.3). Dabei werden die beiden Schließlappen 3a,3b unter dem Einfluß ihrer Eigenelastizität voneinander entfernt. Nun kann der Fuß in den Skischuh 3 eingeführt werden.

Sobald sich der Fuß des Skiläufers im Skischuh 3 befindet, wird der Spannhebel 6 entgegen dem Uhrzeigersinn verschwenkt, wobei sich die beiden Schließlappen 3a,3b solange gegeneinander bewegen, bis der Lappen 3b auf dem Lappen 3a und der Spannhebel 6 auf der Oberseite des Lagerbockes 2 aufliegt (vgl.Fig.2). Der Spannvorgang ist damit beendet.

Sollte der Abstand der beiden Schließlappen 3a,3b nicht den Wünschen des Skiläufers entsprechen, so kann dieser durch Verdrehen der Hülse 13 von Hand den Abstand nach beiden Seiten hin verändern. Sollte dies nicht ausreichend sein, so besteht die Möglichkeit, durch Verdrehen des Kabels 10 auch eine Verstellung des Gewindepfropfens 9 in der Gewindebohrung 8a herbeizuführen.

Die in Fig.4 dargestellte Variante eines Strammerverschlusses 1' zeichnet sich dadurch aus, daß für zwei parallel verlaufende Kabel 10' zwar zwei zweite Lagerböcke 4'vorhanden sind, jedoch nur ein einziger erster Lagerbock 2', in dem ein Spannhebel 6'auf einer Achse 5'gelagert ist. Dadurch wird die Handhabung vereinfacht.

Der in den Fig.5-8 dargestellte Strammerverschluß 1'' gemäß einer zweiten Ausführungsform ist dem zuerst behandelten ähnlich. Er unterscheidet sich von diesem lediglich dadurch, daß das Kabel 10'' mit seinem Kunststoffmantel 11'' dargestellt ist (vgl.Fig.7), und dap die Basis 4''c des Lagerbockes 4'' an ihrer Oberseite von einer hohlzylindrischen Fläche 4''d begrenzt ist, deren Durchmesser dem Durchmesser der Hülse 13'' entspricht. Der Schlitz 4''b ist an seinem oberen Ende schmäler als der Durchmesser des Kunststoffmantels 11'' des Kabels 10'' und endet in einer Bohrung 4''g, deren Durchmesser größer als der Durchmesser des Kunststoffmantels 11'' ist.

Die Seitenwände 4''e des zweiten Lagerbockes 4'' reichen im Bereich der Querwand 4''a bis über die Hülse 13'' hinaus, wobei die Enden der Seitenwände 4''e gegen die vertikale Längsmittelebene hin abgewinkelt sind. Im mittleren Bereich ihrer Länge besitzen die Seitenwände 4''e Abschrägungen 4''f, die etwa bis zur Basis 4''c des Lagerbockes 4'' reichen. Um das Einführen der Hülse 13'' in den Lagerbock 4'' zu erleichtern, ist das dem Kabel 10'' zugewandte Ende der Hülse 13'' zu einem Kegelstumpf 13''b verjüngt. Das gegenüberliegende Ende hingegen ist umgebördelt, so daß der Gewindepfropfen 12'' sich zwar innerhalb der Hülse 13'' bewegen, aus dieser jedoch nicht herausgleiten kann.

Die in den Figuren 9-12 dargestellte dritte Ausführungsform eines Strammerverschlusses 1''' zeichnet sich dadurch aus, daß der erste Gewindepfropfen 9'''in die Gewindebohrung 8'''a einer Hülse 8'''b eingeschraubt ist, die im Verbindungsstück 8'''eingebettet ist. In ähnlicher Weise ist der zweite Gewindepfropfen 12'''in eine Gewindebohrung 13'''c eines gestuften Kernes 13'''d eingeschraubt, der von einem Mantel 13'''e umgeben ist. Dieser Mantel 13'''e ist jedoch nicht unmittelbar im zweiten Lagerbock 4''' gelagert, sondern in einem in der Draufsicht rechteckigen rahmenförmigen Zwischenglied 14''', das mit zwei seitlichen Ansätzen 15'''a und 15'''b versehen ist. Der zweite Lagerbock 4'''ist im Querschnitt U-förmig, wobei die beiden Schenkel 4'''h und 4'''i an ihren Innenseiten mit in Seitenansicht L-förmigen Rasten 4'''k versehen sind, in denen die beiden Ansätze 15'''a und 15'''b eingehängt werden.

Das Zwischenglied 14'''weist auf der dem ersten Lagerbock 2'''zugewandten quer verlaufenden Rahmenseite eine mittige Bohrung 14'''a und auf der Unterseite der gegenüberliegenden Rahmenseite eine Ausnehmung 14'''b auf, welche zum Einführen des Aufnahmeteiles 13'''in die Bohrung 14'''a dient. Der Aufnahmeteil 13'''besteht, wie bereits erwähnt, aus dem die Gewindebohrung 13'''c aufnehmenden gestuften Kern 13'''d und aus dem über diesen geschobenen Mantel 13'''e, der sich im zusammengebauten Zustand des Strammerverschlusses 1'''mit seinem einen Ende an der Innenseite des Zwischengliedes 14'''abstützt. An seiner Außenseite ist der Mantel 13'''e gerändelt.

Das quaderförmige Verbindungsstück 8'''besitzt eine Sackbohrung 8'''c, in welche eine mit der Gewindebohrung 8'''a versehene Gewindehülse 8'''b eingepreßt ist. Am Zwischenglied 14'''ist auf der vom Kabel 10''' entfernten Seite ein Lappen 14'''c zum Herausheben des Zwischengliedes aus den Rastausnehmungen 4'''k angeordnet. Der Aufnahmeteil 13'''ist durch einen quer verlaufenden Bolzen, dessen herausragende Enden die beiden Ansätze 15'''a und 15'''b bilden, gegen Herausfallen aus dem Zwischenglied 14'''gesichert.

Die Erfindung ist nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise kann zwischen dem Kabel und dem zweiten Lagerbock ein Zwischenglied auch dann verwendet werden, wenn das Kabel keine Kunststoffumhüllung besitzt.

Weiters wurden in der Ausführungsform nach den Fig.9-12 die in Seitenansicht etwa L-förmigen Rastausnehmungen 4'''k in den beiden Schenkeln 4'''h des zweiten Lagerbockes 4'''geschlossen dargestellt. Diese Rastausnehmungen können jedoch in den beiden Schenkeln dieses Lagerbockes nach außen hin auch offen ausgeführt sein. Auf diese Weise können Schnee-, Eis- u.dgl. Reste aus den Rastausnehmungen leichter entfernt werden.

## Patentansprüche

1. Strammerverschluß (1-1'') für Schuhe (3-3''), insbesondere. Skischuhe, bestehend aus einem an dem einen Schließlappen (3a-3''a) des Schuhs (3-3'') befestigten ersten Lagerbock (2-2'') für einen Spannhebel (6-6''), in dem mindestens ein mit einer Bohrung (8a-8''a) versehenes, etwa quaderförmiges Verbindungsstück (8-8'') auf einer Achse (7-7''), die sich im Abstand von der Achse (5-5'') des Spannhebels (6-6'') befindet, schwenkbar gelagert ist, und aus mindestens einem am gegenüberliegenden Schließlappen (3b-3''b) befestigten zweiten Lagerbock (4-4''), dem ein Aufnahmeteil (13-13'') zugeordnet ist, wobei das Verbindungsstück (8-8'') und der Aufnahmeteil (13-13'') miteinander durch ein Kabel (10-10'') verbunden sind, und wobei der Abstand zwischen Verbindungsstück (8-8'') und Aufnahmeteil (13-13'') veränderbar ist, dadurch gekennzeichnet, daß der zweite Lagerbock (4) an dem dem ersten Lagerbock (2-2'') gegenüberliegenden Ende eine Querwand (4a-4''a) besitzt, die mit einem Durchlaß (4b-4''b) für das Kabel (10-10'') versehen ist und an der sich der Aufnahmeteil (13-13'') in der geschlossenen Lage des Spannhebels (6-6'') abstützt, wobei der Aufnahmeteil (13-13'') als Gewindehülse ausgebildet ist, in welche ein an einem Ende des Kabels (10-10'') befestigter Gewindepfropfen (12-12'') eingeschraubt ist (Fig. 1-8).

2. Strammerverschluß nach Anspruch 1, dadurch gekennzeichnet, daß die Querwand (4a) des zweiten Lagerbockes (4) mit einem den Durchlaß bildenden Schlitz (4b) zum Einführen des Kabels (10) versehen ist, und daß die Basis (4c) dieses Lagerbockes (4) an ihrer Oberseite von einer hohlzylindrischen Fläche (4d) begrenzt ist, deren Durchmesser dem Durchmesser der Hülse (13) entspricht (Fig. 5-8).

3. Strammerverschluß nach Anspruch 1 oder 2, dadurch gekennzeichnet, daß das Kabel (10'') von einem Kunststoffmantel (11'') umhüllt ist, und daß der Schlitz (4b'') im Lagerbock (4'') zumindest an seinem oberen Ende schmäler als der Durchmesser des Kunststoffmantels (11'') ist (Fig.7).

4. Strammerverschluß nach Anspruch 1, dadurch gekennzeichnet, daß die Seitenwände (4''e) des zweiten Lagerbockes (4'') im Bereich der Querwand (4''a) über die Gewindehülse (13'') reichen und sich im mittleren Bereich der Länge dieses Lagerbockes (4'') mittels einer Abschrägung (4''f) etwa bis zur Basis (4''c) des Lagerbockes (4) absenken (Fig. 5-8).

5. Strammerverschluß nach einem der Ansprüche 1 bis 4, dadurch gekennzeichnet, daß das dem Kabel (10'') zugewandte Ende (13''b) der Hülse (13'') konisch verjüngt ist (Fig.5-8).

6. Strammerverschluß nach Anspruch 2 oder 3, dadurch gekennzeichnet, daß der Schlitz (4''b) im zweiten Lagerbock (4'') in einer Bohrung (4''g) endet, deren Durchmesser größer als der Durchmesser des Kunststoffmantels (11'') ist (Fig.7).

7. Strammerverschluß nach Anspruch 1, dadurch gekennzeichnet, daß das Kabel (10-10'') an seinem anderen Endbereich ebenfalls einen Gewindepfropfen (9-9'') besitzt, der in die als Gewindebohrung (8a-8''a) ausgebildete Bohrung des Verbindungsstückes (8-8'') eingeschraubt ist.

8. Strammerverschluß (1''') für Schuhe (3'''), insbesondere Skischuhe, bestehend aus einem an dem einen Schließlappen (3'''a) des Schuhs (3''') befestigten ersten Lagerbock (2''') für einen Spannhebel (6'''), in dem ein mit einer Bohrung (8'''a) versehenes, etwa quaderförmiges Verbindungsstück (8''') auf einer Achse (7'''), die sich im Abstand von der Achse (5''') des Spannhebels (6''') befindet, schwenkbar gelagert ist, und aus einem am gegenüberliegenden Schließlappen (3'''b) befestigten, im Querschnitt U-förmigen, zweiten Lagerbock (4'''), dem ein Aufnahmeteil (13''') zugeordnet ist, wobei in den beiden Schenkeln (4'''h aund 4'''i) des zweiten Lagerbockes (4''') mehrere paarweise angeordnete, in Seitenansicht etwa L-förmige Rastausnehmungen (4'''k) ausgespart sind, in welche das Kabel (10''') mittels seitlicher Ansätze (15'''a,15'''b) festlegbar ist, dadurch gekennzeichnet, daß zwischen dem Lagerbock (4''') und dem Aufnahmeteil (13''') ein rahmenförmiges Zwischenglied (14''') angeordnet ist, in dem der Aufnahmeteil (13''') gelagert ist, und daß die beiden seitlichen Ansätze (15'''a und 15'''b) am Zwischenglied (14''') vorgesehen sind (Fig.9-12).

9. Strammerverschluß nach Anspruch 8, dadurch gekennzeichnet, daß die dem Lagerbock (2''') zugewendete, quer verlaufende Rahmenseite des Zwischengliedes (14''') eine mittige Bohrung (14'''a) und die parallel zu ihr verlaufende gegenüberliegende Rahmenseite an ihrer Unterseite eine Ausnehmung (14'''b) aufweist, welche zum Einführen des Aufnahmeteils (13''') in das Zwischenglied (14''') dient.

10. Strammerverschluß nach Anspruch 8 oder 9, dadurch gekennzeichnet, daß der Aufnahmeteil (13''') aus einem eine Gewindebohrung (13'''c) tragenden gestuften Kern (13'''d) und aus einem über diesen geschobenen Mantel (13'''e) besteht, wobei letzterer im zusammengebauten Zustand des Strammerverschlusses (1''') mit einem dem Kabel (10''') zugewandten Ende an der Innenseite des Zwischenglied (14''') abgestützt ist.

11. Strammerverschluß nach Anspruch 10, dadurch gekennzeichnet, daß der Mantel (13'''e) des Aufnahmeteiles (13''') an seiner Außenseite gerändelt ist.

12. Strammerverschluß nach Anspruch 8, dadurch gekennzeichnet, daß das quaderförmige Verbindungsstück (8''') eine Sackbohrung (8'''c) besitzt, in welche eine Gewindehülse (8'''b) mit einer ein Gewinde aufweisenden Bohrung (8'''a) eingepreßt ist.

13. Strammerverschluß nach Anspruch 8, dadurch gekennzeichnet, daß das Zwischenglied (14''') auf der vom Kabel (10''') entfernten Seite mit einem Lappen (14'''c) zum Herausheben des Zwischengliedes (14''') aus den Rastausnehmungen (4'''k) des zweiten Lagerbockes (4''') versehen ist.

14. Strammerverschluß nach Anspruch 8 oder 9, dadurch gekennzeichnet, daß die beiden Ansätze (15'''a und 15'''b) durch die Endbereiche eines im Zwischenglied (14''') quer verlaufenden Bolzens gebildet sind, welcher Bolzen den Aufnahmeteil (13''') im Zwischenglied (14''') gegen ein Herausfallen sichert.
